# EUROPÄISCHE PATENTSCHRIFT

(11) **EP 1 366 837 B1**
(45) Veröffentlichungstag und Bekanntmachung des Hinweises auf die Patenterteilung: **18.05.2005**
(21) Anmeldenummer: 03005201.3
(22) Anmeldetag: 08.03.2003
(51) Int. Cl.: B22D 11/10

(54) **Drehturm, insbesondere zur Verwendung in Stranggiessanlagen und für Giesspfannen und/oder Verteilerrinnen**
Rotating turret, in particular for use in continuous casting installations and for foundry ladles and/or tundishes
Tourelle tournante, en particulier à l'utilisation dans les installations de coulée continue et pour des poches de coulée et/ou des canaux de coulée

(30) Priorität: 23.05.2002 DE 10222794
(43) Veröffentlichungstag der Anmeldung: 03.12.2003
(73) Patentinhaber: SMS Demag AG, 40237 Düsseldorf (DE)
(72) Erfinder: Mroczkowski, Klaus, 44799 Bochum (DE)
(74) Vertreter: Valentin, Ekkehard, Dipl.-Ing.

(56) Entgegenhaltungen:
- DE-A- 2 044 979
- FR-A- 2 535 633
- US-A- 3 556 349
- US-A- 4 506 814

## Beschreibung

Die Erfindung betrifft einen Drehturm, insbesondere zur Verwendung in Stranggießanlagen und für Gießpfannen und / oder Verteilerrinnen, mit einer auf einem Fundament angeordneten, sockelartigen Stützkonstruktion, auf der ein oder mehrere Schwenkarme mit Aufnahmemitteln mittels einer Rollendrehverbindung oder einer Kugeldrehverbindung gelagert sind und mittels eines im Inneren der Stützkonstruktion angeordneten Drehantriebs in Schwenkstellungen drehbar sind.

Der eingangs bezeichnete Drehturm ist aus der FR-A-2 535 633 bekannt. Die Stützkonstruktion kann jedoch fertigungstechnisch vereinfacht als Schraub- und Schweißkonstruktion gestaltet werden.

Ein Drehturm ist auch aus der DE 20 44 979 oder der DE - AS 19 63 147 bekannt. Da für kontinuierliches Gießen solche Drehtürme unverzichtbar sind, müssen erhebliche Investitionskosten aufgewendet werden. Für das Schwenken der leeren Gießpfanne gegen eine neue, gefüllte Gießpfanne oder für das Einsetzen einer neu zugestellten und vorgeheizten Verteilerrinne gegen eine verschlissene Verteilerrinne, richten sich die grundsätzlichen Investitionskosten nach den Gestehungskosten für einen Hydraulikmotor, eine Kupplung, ein Planetengetriebe, ein Zahnritzel und eine Rollendrehverbindung mit einer Außenverzahnung, in die das Zahnritzel eingreift. Zusätzlich sind eine Fettschmiereinrichtung und ein außerhalb angeordnetes Antriebsschutzhaus erforderlich. Die hier auflaufenden Kosten werden weiterhin wegen der geforderten Verfügbarkeit des Drehturms durch Reserveteile, zumindest für die verschleißenden Elemente, erhöht. Weiterhin bildet die Entsorgung des verbrauchten Fettes ein nicht zu unterschätzendes Problem.

Der Erfindung liegt die Aufgabe zugrunde, die Kosten für einen solchen Drehturm zu minimieren und auch die Reserveteile-Haltung zu reduzieren.

Die gestellte Aufgabe wird erfindungsgemäß dadurch gelöst, dass der Drehantrieb mit seiner Wirkachse auf der senkrechten Mittelachse der Stützkonstruktion senkrecht nach unten oder nach oben gerichtet zur Rollendrehverbindung angeordnet ist und dass das Antriebselement das Drehmoment auf einen diametral und horizontal verlaufenden, unmittelbar oberhalb der Rollendrehverbindung angeordneten Mitnehmerarm überträgt, der zumindest einendig an den drehbaren Oberteil angeschlossen ist. Dadurch sind nur noch der Drehantrieb und ein Mitnehmerarm notwendig und die Kosten können entsprechend gesenkt werden. Eine Kalkulation der Kosten hat eine Senkung auf ca. 75% der bisherigen Kosten ergeben.

Die sich ergebenden Auswirkungen auf die weitere Bauweise führt z.B. zu einfacheren Bauteilen, wobei der Drehantrieb über eine Kupplung an den diametral verlaufenden Mitnehmerarm angeschlossen ist.

Besondere Befestigungsmaßnahmen können sodann ebenfalls eingespart werden. Eine solche kann dadurch vereinfacht werden, dass der diametral verlaufende Mitnehmerarm an den Arm-Enden mit dem drehbaren Oberteil des Drehturms verbunden ist.

Ein zu übertragendes Drehmoment und die notwendige Steifigkeit bzw. das Widerstandsmoment werden dadurch erzielt, dass der Mitnehmerarm einen flachen, rechteckigen Querschnitt aufweist.

Nach anderen Merkmalen kann der Mitnehmerarm auch als Mitnehmerdoppelarm ausgebildet sein.

Die Anordnung des Drehantriebs ist nach weiteren Merkmalen dadurch geschützt möglich, dass der Drehantrieb an der Unterseite einer Bodenplatte der sockelartigen Stützkonstruktion befestigt ist.

Nach einer anderen Ausgestaltung ist vorgesehen, dass der Drehantrieb aus einem hydraulischen Schwenkantrieb besteht, dessen Wirkungsachse auf der senkrechten Mittelachse der Stützkonstruktion liegt.

Dabei wird das hohe zu übertragende Drehmoment u.a. dadurch abgestützt, dass die Bodenplatte, der Innenring der Rollendrehverbindung und die sockelartige Stützkonstruktion eine feste Verbindung bilden.

Weitere Einsparungen an Kosten, Reserveteilen und Instandhaltung können dadurch erzielt werden, dass die Rollendrehverbindung am äußeren Umfang glatt, ohne Verzahnung , ausgeführt ist.

Die erfindungsgemäß Antriebsgestaltung erlaubt nach weiteren Maßnahmen, dass ausschließlich für die Rollendrehverbindung eine Fettschmiereinrichtung vorgesehen ist. Dementsprechend ist die Entsorgung an verbrauchtem Fett erheblich reduziert.

Entsprechend schwere Gießpfannen können nach einem Ausführungsbeispiel aufgenommen und gedreht werden, indem der hydraulische Schwenkantrieb bei einem maximalen Betriebsdruck von ca. 180 bar, einem spezifischen Drehmoment von 3.300 Nm / bar und einem effektiven Drehmoment von ca. 600.000 Nm betreibbar ist.

In der Zeichnung sind Ausführungsbeispiele der Erfindung dargestellt, die nachstehend näher erläutert werden.

Es zeigen:
- Fig. 1: einen senkrechten Schnitt durch den Drehturm,
- Fig. 2: eine Einzelheit "Z" aus Fig. 1 in vergrößertem Maßstab,
- Fig. 3: eine Draufsicht in Richtung der Schnittangabe A-A aus Fig. 1,
- Fig. 4: dieselbe Draufsicht wie Fig. 3 als alternative Ausführungsform und
- Fig. 5: einen Schnitt wie Fig. 1 für eine andere alternative Ausführungsform.

Der Drehturm 1 wird vorzugsweise in Stranggießanlagen für Gießpfannen und / oder Verteilerrinnen eingesetzt und weist auf einem Fundament 2 eine sockelartige Stützkonstruktion 3 auf, auf der ein Oberteil 1a mit einem oder zwei oder mehreren Schwenkarmen 4a, 4b drehbar ist. Die Schwenkarme 4a, 4b tragen Aufnahmemittel 5, z.B. Mulden für Gehängeschlaufen von Gießpfannen. Der Oberteil 1a ist mittels einer Rollendrehverbindung 6, die aus einem Innenring 6a und einem Außenring 6b gebildet ist, gelagert.

Der Drehantrieb 7 liegt mit seiner Wirkachse 8 auf der senkrechten Mittelachse 9 und im Höhenbereich der Rollendrehverbindung 6 im Inneren 3a der Stützkonstruktion 3. Ein Antriebselement 10 des Drehantriebs 7 überträgt das Drehmoment auf einen diametral und horizontal verlaufenden, unmittelbar auf Höhe der Rollendrehverbindung 6 angeordneten Mitnehmerarm 11. Ein Arm-Ende 11 b ist jeweils an den drehbaren Oberteil 1a angeschlossen.

Das Arm-Ende 11a ist mittels Schrauben mit einer zentrischen Kupplung 12 verbunden und das Arm-Ende 11b ist mit dem Oberteil 1a verschweißt. In Fig. 2 ist außerdem die Rollendrehverbindung 6 größer dargestellt. Jeweils ein oberer und ein unterer Innenring 6a sind mittels einer Verbindungsschraube mit einem Verstärkungsflansch 14 einer Bodenplatte 13 zusammengeschraubt. Analog dazu ist der Außenring 6b mittels solcher Verbindungsschrauben mit dem Oberteil 1a verschraubt.

Der Drehantrieb 7 überträgt das Drehmoment über die Kupplung 12 an den diametral verlaufenden, mittig an die Kupplung 12 angeschlossenen Mitnehmerarm 11. Die Verbindung kann z.B. durch Schweißen mit dem Oberteil 1a , wie gezeichnet, erfolgen.

Für das Verschweißen ist ein flacher, rechteckiger Querschnitt 11c günstig, wie in Fig. 3 ersichtlich ist.

Der Drehantrieb 7 ist an der Unterseite 13a einer Bodenplatte 13 befestigt, die selbst in der sockelartigen Stützkonstruktion 3 an dem Verstärkungsflansch 14 angeschweißt ist.

Der Drehantrieb 7 besteht aus einem hydraulischen Schwenkantrieb 7a, dessen Wirkungsachse 8 auf der senkrechten Mittelachse 9 der Stützkonstruktion 3 liegt und einen zylindrischen Abschnitt bildet, der mittels der Kupplung 12 an den Mitnehmerarm 11 zur Kraftübertragung angeschlossen ist (Fig. 3).

Die Bodenplatte 13, der Innenring 6a der Rollendrehverbindung 6 und die sockelartige Stützkonstruktion 3 bilden eine fest verbundene Einheit.

Der in den Fig. 1 und 3 gezeigte Mitnehmerarm 11 kann gemäß Fig. 4 alternativ auch als Mitnehmerdoppelarm 15 ausgeführt werden, wenn der erforderliche Schwenkweg zur Verfügung steht.

Eine weitere alternative Ausführungsform ergibt sich aus Fig. 5, in der der hydraulische Schwenkantrieb 7a tiefer in das Innere des Oberteils 1a verlegt ist und vor allen Dingen die Kupplung 12 nach unten weisend angeordnet ist. Der Ausbau des Schwenkmotors für Reparaturen ist durch diese Anordnung begünstigt.

Da der Drehantrieb 7 unmittelbar auf den Mitnehmerarm 11 treibt, ist eine äußere Verzahnung der Rollendrehverbindung 6 am äußeren Umfang nicht notwendig und die Umfangsfläche ist daher glatt. Außerdem ist ausschließlich für die Rollendrehverbindung 6 eine Fettschmiereinrichtung (nicht gezeichnet) vorgesehen. Für vorgesehene Gießpfannengewichte ist der hydraulische Schwenkantrieb 7a z.B. auf einen maximalen Betriebsdruck von ca. 180 bar, ein spezifisches Drehmoment von 3.300 Nm / bar und ein effektives Drehmoment von ca. 600.000 Nm eingestellt.

### Bezugszeichenliste

- 1: Drehturm
- 1a: Oberteil
- 2: Fundament
- 3: Stützkonstruktion
- 3a: Inneres
- 4a: Schwenkarm
- 4b: Schwenkarm
- 5: Aufnahmemittel
- 6: Rollendrehverbindung
- 6a: Innenring
- 6b: Außenring
- 7: Drehantrieb
- 7a: hydraulischer Schwenkantrieb
- 8: Wirkachse
- 9: Senkrechte Mittelachse
- 10: Antriebselement
- 11: Mitnehmerarm
- 11a: Arm-Ende
- 11b: Arm-Ende
- 11c: flacher, rechteckiger Querschnitt
- 12: Kupplung
- 13: Bodenplatte
- 13a: Unterseite
- 14: Verstärkungsflansch
- 15: Mitnehmerdoppelarm

## Patentansprüche

1. Drehturm (1), insbesondere zur Verwendung in Stranggießanlagen und für Gießpfannen und / oder Verteilerrinnen, mit einer auf einem Fundament (2) angeordneten, sockelartigen Stützkonstruktion (3), auf der ein oder mehrere Schwenkarme (4a; 4b) mit Aufnahmemittein (5) mittels einer Rollendrehverbindung (6) oder einer Kugeldrehverbindung gelagert sind und mittels eines im Inneren der Stützkonstruktion (3) angeordneten Drehantriebs (7) in Schwenkstellungen drehbar sind,
**dadurch gekennzeichnet,**
**dass** der Drehantrieb (7) mit seiner Wirkachse (8) auf der senkrechten Mittelachse (9) der Stützkonstruktion(3) senkrecht nach unten oder nach oben gerichtet zur Rollendrehverbindung (6) angeordnet ist und dass das Antriebselement (10) das Drehmoment auf einen diametral und horizontal verlaufenden, unmittelbar oberhalb der Rollendrehverbindung (6) angeordneten Mitnehmerarm (11) überträgt, der zumindest einendig an den drehbaren Oberteil (1a) angeschlossen ist.

2. Drehturm nach Anspruch 1,
**dadurch gekennzeichnet,**
**dass** der Drehantrieb (7) über eine Kupplung (12) an den diametral verlaufenden Mitnehmerarm (11) angeschlossen ist.

3. Drehturm nach einem der Ansprüche 1 oder 2,
**dadurch gekennzeichnet,**
**dass** der diametral verlaufende Mitnehmerarm (11) an dem Arm-Ende (11a), mit dem drehbaren Oberteil (1a) des Drehturms (1) verbunden ist.

4. Drehturm nach Anspruch 3,
**dadurch gekennzeichnet,**
**dass** der Mitnehmerarm (11) einen flachen, rechteckigen Querschnitt (11c) aufweist.

5. Drehturm nach einem der Ansprüche 1 bis 4,
**dadurch gekennzeichnet,**
**dass** der Mitnehmerarm (11) als Mitnehmerdoppelarm (15) ausgebildet ist.

6. Drehturm nach einem der Ansprüche 1 bis 5,
**dadurch gekennzeichnet,**
**dass** der Drehantrieb (7) an der Unterseite (13a) einer Bodenplatte (13) der sockelartigen Stützkonstruktion (3) befestigt ist.

7. Drehturm nach einem der Ansprüche 1 bis 6,
**dadurch gekennzeichnet,**
**dass** der Drehantrieb (7) aus einem hydraulischen Schwenkantrieb (7a) besteht, dessen Wirkungsachse (8) auf der senkrechten Mittelachse (9) der Stützkonstruktion (3) liegt.

8. Drehturm nach einem der Ansprüche 1 bis 7,
**dadurch gekennzeichnet,**
**dass** die Bodenplatte (13), der Innenring (6a) der Rollendrehverbindung (6) und die sockelartige Stützkonstruktion (3) eine feste Verbindung bilden.

9. Drehturm nach einem der Ansprüche 1 bis 8,
**dadurch gekennzeichnet,**
**dass** die Rollendrehverbindung (6) am äußeren Umfang glatt, ohne Verzahnung, ausgeführt ist.

10. Drehturm nach einem der Ansprüche 1 bis 9,
**dadurch gekennzeichnet,**
**dass** ausschließlich für die Rollendrehverbindung (6) eine Fettschmiereinrichtung vorgesehen ist.

11. Drehturm nach einem der Ansprüche 1 bis 10,
**dadurch gekennzeichnet,**
**dass** der hydraulische Schwenkantrieb (7a) bei einem maximalen Betriebsdruck von ca. 180 bar, einem spezifischen Drehmoment von 3300 Nm / bar und einem effektiven Drehmoment von ca. 600.000 Nm betreibbar ist.

## Claims

1. Rotary tower (1) particularly for use in continuous casting plants and for casting ladles and/or distributor channels, with a pedestal-like support construction (3), which is arranged on a foundation (2) and on which one or more pivot arms (4a; 4b) with receiving means (5) are mounted by means of a roller rotary connection (6) or a ball rotary connection and rotatable into pivot settings by means of a rotary drive (7) arranged in the interior of the support construction (3), **characterised in that** the rotary drive (7) is arranged with its effective axis (8) on the perpendicular centre axis (9) of the support construction (3) to be directed vertically downwardly or upwardly relative to the roller rotary connection (6) and that the drive element (10) transmits the torque to an entrainer arm (11) which extends diameterally and horizontally and is arranged directly above the roller rotary connection (6) and which is connected at at least one end with the rotatable upper part (1a).

2. Rotary tower according to claim 1, **characterised in that** the rotary drive (7) is connected with the diameterally extending entrainer arm (11) by way of a coupling (12).

3. Rotary tower according to one of claims 1 and 2, **characterised in that** the diameterally extending entrainer arm (11) is connected at the arm end (11a) with the rotatable upper part (1a) of the rotary tower (1).

4. Rotary tower according to claim 3, **characterised in that** the entrainer arm (11) has a flat, rectangular cross-section (11c).

5. Rotary tower according to one of claims 1 to 4, **characterised in that** the entrainer arm (11) is constructed as an entrainer double arm (15).

6. Rotary tower according to one of claims 1 to 5, **characterised in that** the rotary drive (7) is fastened to the underside (13a) of a base plate (13) of the pedestal-like support construction (3).

7. Rotary tower according to one of claims 1 to 6, **characterised in that** the rotary drive (7) consists of a hydraulic pivot drive (7a), the effective axis (8) of which lies on the vertical centre axis (9) of the support construction (3).

8. Rotary tower according to one of claims 1 to 7, **characterised in that** the base plate (13), the inner ring (6a) of the roller rotary connection (6) and the pedestal-like support construction (3) form a rigid connection.

9. Rotary tower according to one of claims 1 to 8, **characterised in that** roller rotary connection (6) is formed at the outer circumference to be smooth and without a toothing.

10. Rotary tower according to one of claims 1 to 9, **characterised in that** a grease lubricating device is provided exclusively for the roller rotary connection (6).

11. Rotary tower according to one of claims 1 to 10, **characterised in that** the hydraulic pivot drive (7a) is operable at a maximum operating pressure of approximately 180 bars, a specific torque of 3,300 Nm/bar and an effective torque of approximately 600,000 Nm.

## Revendications

1. Tourelle tournante (1), à utiliser notamment dans les installations de coulée continue et pour les poches de coulée et/ou canaux de coulée, présentant une structure de soutien (3) de type socle disposée sur une fondation (2), sur laquelle un ou plusieurs bras oscillants (4a ; 4b) équipés de moyens de saisie (5) s'appuient au moyen d'un raccord rotatif à rouleaux (6) ou d'un raccord rotatif à billes et peuvent être tournés dans des positions de pivotement au moyen d'une commande rotative (7) disposée à l'intérieur de la construction de soutien (3),
**caractérisée en ce que**
la commande rotative (7) est disposée, son axe actif (8) se trouvant sur l'axe médian vertical (9) de la construction de soutien (3), de manière à être orientée vers le bas ou vers le haut par rapport au raccord rotatif à rouleaux (6) et que l'élément d'entraînement (10) transmet le couple de rotation à un bras entraîneur (11) s'étendant diamétralement et horizontalement, disposé directement au dessus du raccord rotatif à rouleaux (6) et qui est raccordé au moins à une extrémité à la partie supérieure rotative (1a).

2. Tourelle tournante selon la revendication 1,
**caractérisée en ce que**
la commande rotative (7) est raccordée par un accouplement (12) au bras entraîneur (11) s'étendant diamétralement.

3. Tourelle tournante selon l'une quelconque des revendications 1 ou 2,
**caractérisée en ce que**
le bras entraîneur (11) s'étendant diamétralement est raccordé, au bout du bras (11a), à la partie supérieure rotative (1a) de la tourelle tournante (1).

4. Tourelle tournante selon la revendication 3,
**caractérisée en ce que**
le bras entraîneur (11) présente une section transversale plate rectangulaire (11c).

5. Tourelle tournante selon l'une quelconque des revendications 1 à 4,
**caractérisée en ce que**
le bras entraîneur (11) est réalisé sous forme d'un double bras entraîneur (15).

6. Tourelle tournante selon l'une quelconque des revendications 1 à 5,
**caractérisée en ce que**
la commande rotative (7) est fixée à la face inférieure (13a) d'une plaque de fond (13) de la construction de soutien de type socle (3).

7. Tourelle tournante selon l'une quelconque des revendications 1 à 6,
**caractérisée en ce que**
la commande rotative (7) est composée d'une commande pivotante hydraulique (7a) dont l'axe d'action (8) se trouve sur l'axe médian vertical (9) de la construction de soutien (3).

8. Tourelle tournante selon l'une quelconque des revendications 1 à 7,
**caractérisée en ce que**
la plaque de fond (13), l'anneau intérieur (6a) du raccord à rouleaux (6) et la construction de soutien de type socle (3) constituent un raccordement fixe.

9. Tourelle tournante selon l'une quelconque des revendications 1 à 8,
**caractérisée en ce que**
le raccord rotatif à rouleaux (6), sur sa circonférence extérieure, a une conformation lisse et sans denture.

10. Tourelle tournante selon l'une quelconque des revendications 1 à 9,
**caractérisée en ce que**
il est prévu, exclusivement pour le raccord rotatif à rouleaux (6), un dispositif de lubrification.

11. Tourelle tournante selon l'une quelconque des revendications 1 à 10,
**caractérisée en ce que**
la commande pivotante hydraulique (7a) peut fonctionner à une pression de fonctionnement maximale d'environ 180 bar, à un couple de rotation spécifique de 3300 Nm/bar et à un couple de rotation effectif d'environ 600.000 Nm.
